# EUROPÄISCHE PATENTSCHRIFT

(11) **EP 3 165 640 B1**
(45) Veröffentlichungstag und Bekanntmachung des Hinweises auf die Patenterteilung: **09.09.2020**
(21) Anmeldenummer: 16196200.6
(22) Anmeldetag: 28.10.2016
(51) Int. Cl.: D01H 13/10

(54) **KUGELFADENBREMSE FÜR EINE DOPPELDRAHT-ZWIRNSPINDEL**
BALL THREAD BRAKE FOR A DOUBLE WIRE TWISTING SPINDLE
FREIN DE FIL DE BOBINE POUR UNE BROCHE DE RETORDAGE À DOUBLE TORSION

(30) Priorität: 04.11.2015 DE 102015118871
(43) Veröffentlichungstag der Anmeldung: 10.05.2017
(73) Patentinhaber: Saurer Technologies GmbH & Co. KG, 47804 Krefeld (DE)
(72) Erfinder: Heinen, Georg, 47803 Krefeld (DE); Zischewski, Jörg, 47877 Willich (DE)
(74) Vertreter: Weichel, Michaela

(56) Entgegenhaltungen:
- EP-B1- 2 336 408

## Beschreibung

Die Erfindung betrifft eine Kugelfadenbremse gemäß dem Oberbegriff des Patentanspruchs 1.

Bei Doppeldrahtzwirnmaschinen muss der zu verzwirnende Faden vor dem Eintritt in die rotierende Spindel mit einer definierten Fadenzugkraft beaufschlagt sein. Diese Fadenzugkraft muss so gewählt werden, dass ein stabiler Zwirnprozess über die gesamte Laufzeit der Spule gewährleistet ist. Kriterium für die notwendige Fadenspannung ist es, dass über die gesamte Spulenreise auf der Fadenspeicherscheibe der Zwirnspindel eine Mindest-Fadenspeicherung nicht unterschritten werden darf, damit der Fadenballon stabil ausgeprägt bleibt. Wenn die Speicherung diesen Wert unterschreitet, neigt der Fadenballon schon bei geringfügigen Störungen (Massenschwankungen im Garnballon oder Verhakungen auf der Vorlagespule) dazu, temporär einzufallen. Dabei kommt es zu unerwünschten Berührungen des Fadenballons mit der Topfkante, die zu Garnschädigungen bis hin zum Fadenbruch führen können. Weiterhin ist bei gefachtem Vorlagegarn zur Unterstützung des Fadenlaufs ein frei rotierbarer Zwirnflügel vorgesehen, durch den das Vorlagegarn hindurchgeführt und über eine Öse dem Fadeneinlaufrohr und der im Inneren der Vorlagespule positionierten Fadenbremse zugeführt wird. Der Zwirnflügel rotiert dabei und bewirkt neben der eigentlichen Fadenbremse eine gewisse Fadenbremsung (Vorspannung), welche durch zusätzliche Belastungsgewichte noch variiert werden kann.

Als Fadenbremsen haben sich in der Praxis sogenannte Kapselbremsen bewährt. Hauptbestandteil dieser Bremsen ist eine zwischen zwei Bremsflächenringen, in der Regel zwei Keramikösen, eingespannte Bremskapsel, welche aus einem Oberteil und einem Unterteil und einer dazwischen eingespannten Feder besteht, welche die Bremskapselkalotten gegen die Bremsflächenringe drückt. Dabei wird das Garn zwischen zwei Klemmpunkten hindurchgeführt. Bei üblichen Ausführungformen wird durch Verstellen der Distanz zwischen den beiden Bremsflächenringen die Federklemmwirkung und damit die auf den Faden ausgeübte Normalkraft und damit die Bremswirkung auf den Faden eingestellt. Zu diesem Zweck wird in der Regel das Fadeneinlaufrohr in seiner Höhe verstellt, was einerseits aus Raumgründen und andererseits infolge der Veränderung des Einlaufwinkels des Garnes in das Fadeneinlaufrohr unerwünscht ist.
Diese Einstellung erfolgt vor Beginn des Zwirnprozesses und bleibt während des Spulprozesses unverändert. Um den im Allgemeinen üblichen Fadenspannungsbereich für verschiedene Garne, Materialien und Spindelgrößen abzudecken, gibt es Bremskapseln mit verschieden starken Federn, oder es gibt Bremskapseln, bei denen die Federn je nach geforderter Bremskraft ausgewechselt werden können. Diese Vorgehensweise ist umständlich, weil einerseits der Kapselwechsel zeitaufwändig ist, und weil andererseits mehrere Kapselvarianten notwendig sind. Letzteres bedingt einen erhöhten Betriebselementeaufwand und kann zu Verwechselungen der Kapsel führen, wenn diese nicht entsprechend unverwechselbar gekennzeichnet sind.

Das erforderliche Einfädeln des Vorlagegarnes in diese Bremsen und deren Fadenführungen erfolgt entweder per Hand mittels entsprechender Einfädelhilfswerkzeuge (z. B. lange Kunststoffdrähte) oder mittels einer pneumatischen Einfädelvorrichtung, bei der der Faden mittels eines Saugluftstroms durch den mittels pneumatischer Effekte freigegebenen Durchlass automatisch hindurchgefädelt wird.

In der EP 2 336 408 B1 ist gemäß dem Oberbegriff des Patentanspruchs 1 eine mittels Federkraft einstellbare Kugelfadenbremse mit einem oberen Bremsflächenring, einem unteren Bremsflächenring und einer zwischen diesen beiden Bremsflächenringen befindlichen Bremskugel beschrieben. Eine Bremskraft-Einstellfeder ist zwischen der Oberseite des oberen Bremsflächenringes und einem Federelementwiderlager eingespannt bzw. wirksam, was bei der Montage und/oder Wartung der Fadenbremse zu Komplikationen führen kann. Die Verstellung der Bremskraft erfolgt über eine stufenweise Höhenverstellung des Fadeneinlaufrohrs, wodurch die auf den oberen Bremsflächenring einwirkende Kraft verändert wird. Beim pneumatischen Ein- bzw. Durchfädeln eines Fadens bzw. Garnes wird der untere Bremsflächenring mittels Unterdruck nach unten bewegt, wodurch der Weg frei wird für einen Luftstrom durch die Bremse, so dass der an das obere Ende des Fadeneinlaufrohres angelegte Faden durch die gesamte Bremse hindurchgefördert wird. Dabei weicht die Bremskugel entweder seitlich aus oder sie kommt auf einem einen Bestandteil des Bremsengehäuses bildenden Aufnahmeelement zur Auflage, wodurch ein Weg für den Faden bzw. das Garn frei gegeben wird. Wenn das Gehäuse der Bremse z B. für allgemeine Wartungs- oder Reinigungszwecke geöffnet wird, besteht die Gefahr, dass die Bremskugel heraus fällt und verloren geht.

Bei diesen bekannten Fadenbremsen ist es von Nachteil, dass die Gewichtskräfte sämtlicher oberhalb der Bremskugel aufliegenden Komponenten - mindestens Bremskrafteinstellfeder und Bremsflächenring (ggf. eine zusätzliche zweite Bremskraftfeder und eventuell Führungskolben) - die Bremswirkung auf den Faden erhöhen. Dadurch sind diese Bremssysteme in Richtung niedriger Fadenzugkräfte, wie sie insbesondere für feine Garne benötigt werden, limitiert.

Der Erfindung liegt die Aufgabe zugrunde, eine Kugelfadenbremse so zu gestalten, dass auch bei gleicher Kugelausführung niedrigere Fadenzugkräfte realisiert werden können und Komplikationen bei der Montage oder Wartung weitgehend vermieden werden.

Zur Lösung dieser Aufgabe dienen die Merkmale des Kennzeichens des Patentanspruchs 1.

Um zur Verstellung der Bremskraft auch eine Höhenverstellung des Fadeneinlaufrohres zu vermeiden, wird die Bremskraftverstellung allein durch Drehen des Fadeneinlaufrohres bewirkt. Zu diesem Zweck ist der obere Bremsflächenring in ein Element integriert, das eine Drehbewegung des Fadeneinlaufrohres in eine Axialbewegung des oberen Bremsflächenringes umsetzt.

Um bei der pneumatischen Fadendurchfädelung und der dadurch bewirkten Verstellung des unteren Bremsflächenringes nach unten zu verhindern, dass die Bremskugel auf dem unteren Bremsflächenring liegen bleibt, ist gemäß Anspruch 10 zwischen den beiden Bremsflächenringen eine während der pneumatischen Fadendurchfädelung wirksame Bremskugel-Halteeinrichtung vorgesehen, die an dem unteren Ende einer den oberen Bremsflächenring tragenden Hülse angeordnet ist und deren konstruktive Gestaltung Gegenstand der Ansprüche 11 und 12 ist.

Bevorzugte Ausführungsformen der Erfindung sind in den Unteransprüchen behandelt.

Die Erfindung wird im Folgenden anhand der Zeichnung näher beschrieben. Es zeigen:
Figur 1 einen Axialschnitt der erfindungsgemäßen Fadenbremse in einer ersten Einstellposition;
Figur 2 einen Axialschnitt entsprechend Figur 1, jedoch in einer relativ zu Figur 1 um 90° gedrehten Position;
Figuren 3 und 4 Axialschnitte entsprechend den Figuren 1 und 2 in einer zweiten Einstellposition der Fadenbremse;
Figur 5 einen Axialschnitt der erfindungsgemäßen Fadenbremse während der pneumatischen Durchfädelung in einer ersten Einstellposition entsprechend der ersten Einstellposition gemäß den Figuren 1 und 2;
Figur 6 einen Axialschnitt der in Figur 5 dargestellten Fadenbremse, in einer gegenüber Figur 5 um 90° gedrehter Stellung der Fadenbremse;
Figuren 7 und 8 Axialschnitte entsprechend den Figuren 5 und 6 in einer zweiten Einstellposition;
Figur 9 in vergrößerter Darstellung einen Axialschnitt des unteren Teils der in Figur 4 dargestellten Fadenbremse;
Figur 10 in vergrößerter Darstellung einen Axialschnitt des oberen Teils der in Figur 4 dargestellten Fadenbremse;
Figuren 10B einen Radialschnitt gemäß der Linie A-A bzw. B-B in Figur 10.

Die in den Figuren 1 und 2 dargestellte Fadenbremse enthält im Wesentlichen folgende Einzelelemente:
- ein rohrförmiges Bremsengehäuse 1, bestehend aus einem oberen Gehäuseabschnitt 2 und einem mit dem oberen Gehäuseabschnitt 2 lösbar verbundenen unteren Gehäuseabschnitt 3,
- ein in den oberen Gehäuseabschnitt 2 koaxial eingesetztes, drehbar gelagertes Fadeneinlaufrohr 4, das mittels eines nach außen vorspringenden Rastringes 4.1, der in eine im oberen Gehäuseabschnitt 2 angebrachte Rastnut 2.1 eingreift, gegen Axialverschiebung gesichert ist,
- an dem Fadeneinlaufrohr angebrachte oder angeformte, seitlich von dem Fadeneinlaufrohr verlaufende Arme 4.2, an deren unteren Enden nach innen gerichtete Nasen 4.3 angebracht sind;
- eine gegen Rotation gesicherte Hülse 5 mit einer an der Außenseite angeordneten wendelförmigen Nut bzw. Kulissenführung 5.1 mit konstanter oder nicht konstanter Steigung der Wendelgänge 5.1, in die die Nasen 4.3 des Fadeneinlaufrohres 4 eingreifen.
   Die Länge der Hülse 5 bestimmt die Länge des Verstellweges des oberen Bremsflächenringes 6 und kann in Abhängigkeit von den beabsichtigten Einsatzgebieten entsprechend ausgewählt werden. Die Hülse 5 ist an ihrem unteren Ende mit einem Flanschring 5.2 versehen, der gemäß Figur 9 vorzugsweise zwei sich gegenüberliegende Rastnasen 5.3 aufweist, in die an der Innenwand des oberen Gehäuseabschnittes 2 angeordnete nicht dargestellte Rastnuten eingreifen, um einer Rotation der Hülse 5 zu verhindern.

Die beiden Gehäuseabschnitte können durch Verschrauben, durch Verclipsen oder bajonettverschlussartig aneinander befestigt sein.

In das untere Ende der Hülse 5 ist der obere Bremsflächenring 6, vorzugsweise in Form einer Keramiköse, eingesetzt.
Es sind weiterhin vorgesehen
- eine gegen den oberen Bremsflächenring 6 anliegende Bremskugel 7;
- eine unterhalb des Flanschringes 5.2 der Hülse 5 angeordnete, eine Kugelfangeinrichtung bildende Halteeinrichtung für die Bremskugel 7; diese Halteeinrichtung hat mindestens zwei sich gegenüberliegende, nach innen gebogene Halteelemente 8, deren untere freien Enden unterhalb des Hauptdurchmessers der Bremskugel 7 liegen, um, wie es später noch beschrieben wird, beim pneumatischen Öffnen der Bremse ein Herausfallen der Bremskugel 7 zu verhindern;

In dem unteren Gehäuseabschnitt 3 ist ein abdichtend geführter, axial verschiebbarer Kolben 9 gelagert, der an der Außenseite seines nach oben gerichteten Bodens 9.1 einen unteren Bremsflächenring 10, vorzugsweise in Form einer Keramiköse, für die Bremskugel 7 trägt.

Der untere Gehäuseabschnitt 3 ist an seinem unteren Ende mit einem nach innen gerichteten Stützflansch 3.1 versehen, auf dem eine Federführungshülse 11 für eine vorzugsweise unter Vorspannung stehende Rückstellfeder 12 für den Kolben 9 abgestützt ist. An die Innenseite des Kolbenbodens 9.1 schließt ein nach unten gerichteter Rohrstutzen 9.2 an, der von einer relativ zu dem Rohrstutzen 9.2 axial verschiebbaren Federstützhülse 13 umgeben ist. Die Federstützhülse 13 ist an ihrem oberen Ende mit einem nach außen gerichteten Stützflansch 13.3 für das obere Ende der Rückstellfeder 12 versehen. Diese Federstützhülse 13 trägt im Bereich ihrer Oberseite einen gegen die Innenseite des Kolbenbodens 9.1 drückende Bremskraft-Einstelleinrichtung in Form einer Bremskraft-Einstellfeder 14, die abhängig von dem beabsichtigten Einsatzgebiet der Fadenbremse eine entsprechend ausgelegte Federsteifigkeit hat. Diese Bremskraft-Einstellfeder 14 nimmt bei der in den Figuren 3 und 4 dargestellten Einstellposition der Fadenbremse bei in einer oberen Endstellung fixiertem oberen Bremsflächenring 6 ihre nahezu entspannte Position einnimmt. Bei der in den Figuren 1 und 2 dargestellten Einstellposition befindet sich diese Bremskraft-Einstellfeder 14 bei nach unten verstelltem Bremsflächenring 6 in ihrem nahezu vollständig zusammengedrückten Zustand, wodurch von dieser Bremskraft-Einstellfeder 14 die höchste Bremskraft auf den durchlaufenden Faden ausgeübt wird.

Für eine weitere Erhöhung der Bremskraft kann vorzugsweise durch entsprechende Dimensionierung der Hülse 5 der obere Bremsflächenring 6 weiter nach unten verstellt werden, derart, dass auch die Rückstellfeder 12 belastet wird und ebenfalls als Bremskraft-Einstellfeder wirksam ist.

An dem unteren Ende der Federstützhülse 13 sind Arme 13.1 mit nach außen gerichteten Rastnasen 13.2 angeordnet, die gegen einen nach innen gerichteten Anschlagring 11.1 der Federführungshülse 11 zur Anlage kommen können.

Entsprechend einer bevorzugten Ausführungsform der Erfindung kann die Bremskraft-Einstellfeder 14 entfallen und die auf den Kolben 9 einwirkende Rückstellfeder 12 allein als Bremskraft-Einstelleinrichtung wirksam sein, die entsprechend ausgelegt ist, und z.B. vorzugsweise über ihre Länge Abschnitte mit unterschiedlicher Federsteifigkeit hat.

Die erfindungsgemäße Fadenbremse kann zwischen den in den Figuren 1 und 2 einerseits und in den Figuren 3 und 4 andererseits dargestellten extremen Arbeitsstellungen und zwischen den Figuren 5 und 6 einerseits und in den Figuren 7 und 8 andererseits dargestellten extremen Einfädelpositionen verstellt werden.

Zum Einfädeln bzw. Durchfädeln eines Garnes bzw. Fadens wird der untere Kolben 9 durch Anlegen eines Unterdrucks an die zentrale Öffnung des unteren Gehäuseabschnitts 3 gegen die Kraft der Rückstellfeder 12 aus der Arbeitsstellung in die Einfädelstellung abgesenkt, wobei die Bremskugel 7 von den Halteelementen 8 der Halteeinrichtung aufgegangen bzw. festgehalten wird und die Verbindung zum Fadeneinlaufrohr 4 freigegeben wird, so dass ein an das obere Ende des Fadeneinlaufrohres 4 gehaltenes Garn mittels Saugluft durch die Fadenbremse gefädelt wird.

An dem Fadeneinlaufrohr 4 ist eine nach außen gerichtete federbelastete Rastnase 4.4 angeordnet, die in Rasten eines am Innenumfang des oberen Gehäuseabschnitts 2 angeordneten Rastenring 2.4 eingreift. An dem Fadeneinlaufrohr 4 ist eine in Umfangsrichtung verlaufende (nicht dargestellte) Ziffernskala angebracht, die durch ein im oberen Gehäuseabschnitt 2 angeordnetes Fenster 2.4 sichtbar ist, um in Abhängigkeit von der Eingriffsstellung der Rastnase 4.4 in den Rastenring 2.3 die jeweilige Drehstellung des Fadeneinlaufrohrs 4 ablesen zu können und damit die Höhenstellung des oberen Bremsflächenringes 6 und abhängig davon die eingestellte Bremskraft zu erkennen.

Um mit bekannten Kapselfadenbremsen einen großen Bremskraftbereich erfassen zu können, war es, wie oben bereits erläutert, bisher notwendig, in aufwändiger und damit nachteiliger Weise mehrere Kapseln mit unterschiedlichen Bremskraftbereichen zu verwenden, da jede einzelne Kapsel, insbesondere in Abhängigkeit von der Federkraft der innerhalb der Kapsel befindlichen Feder, nur für jeweils einen begrenzten Bremskraftbereich verwendbar gewesen ist.

Dieser Nachteil wird mit der erfindungsgemäßen Kugelfadenbremse behoben, bei der die die Bremskraft bewirkende Bremskraft-Einstelleinrichtung unter dem unteren Bremsflächenring 10 angeordnet ist, und zwar
- als Variante A in Form der Bremskraft-Einstellfeder 14;
- als Variante B in Form der durch die Rückstellfeder 12 unterstützten Bremskraft-Einstellfeder 14 oder
- als Variante C in Form der Rückstellfeder 12 allein.

### Bezuaszeichenliste

- 1: Bremsengehäuse
- 2: oberer Gehäuseabschnitt
- 2.1: Rastnut
- 2.3: Rastenring
- 2.4: Fenster
- 3: unterer Gehäuseabschnitt
- 3.1: Stützflansch
- 4: Fadeneinlaufrohr
- 4.1: Rastring
- 4.2: Arme
- 4.3: Nasen
- 4.4: Rastnase
- 5: Hülse mit an der Außenseite angeordneter Nut- bzw. Kulissenführung
- 5.1: wendelförmige Nut- bzw. Kulissenführung
- 5.2: Flanschring
- 5.3: Rastnasen
- 6: oberer Bremsflächenring (Keramiköse)
- 7: Bremskugel
- 8: Halteelemente
- 9: Arbeitskolben
- 9.1: Kolbenboden
- 9.2: Rohrstutzen
- 10: unterer Bremsflächenring (Keramiköse)
- 11: Federführungshülse
- 12: Rückstellfeder
- 13: Federstützhülse(n)
- 13.1: Arme
- 13.2: Rastnasen
- 13.3: Stützflansche
- 14: Bremskraft-Einstellfeder

## Patentansprüche

1. Kugelfadenbremse für eine Doppeldraht-Zwirnspindel, enthaltend
- ein rohrförmiges Bremsengehäuse (1), bestehend aus einem oberen Gehäuseabschnitt (2) und einem damit lösbar verbundenen unteren Gehäuseabschnitt (3);
- ein koaxial in dem oberen Gehäuseabschnitt (2) drehbar gelagertes Fadeneinlaufrohr (4);
- einen dem Fadeneinlaufrohr (4) zugeordneten oberen Bremsflächenring (6), dessen Höhenstellung durch Drehen des Fadeneinlaufrohrs (4) erfolgt;
- eine mit diesem Bremsflächenring (6) zusammenwirkende Bremskugel (7);
- einen in dem unteren Gehäuseabschnitt (3) abdichtend geführten, axial verschiebbaren Kolben (9), der
- an der Außenseite seines nach oben gerichteten Bodens (9.1) einen unteren Bremsflächenring (10) trägt, und der
- mittels Saugkraft gegen die Kraft einer Rückstellfeder (12) in axialer Richtung nach unten verstellbar ist,
- eine auf die aus den beiden Bremsflächenringen und die Bremskugel bestehende Bremseneinheit einwirkende Bremskraft-Einstelleinrichtung,
**dadurch gekennzeichnet,**
- **dass** die Bremskraft-Einstelleinrichtung durch eine Bremskraft-Einstellfeder (14) und/oder durch die Rückstellfeder (12) gebildet ist, die von unten auf den unteren Bremsflächenring (10) einwirkt, und
- **dass** das Fadeneinlaufrohr (4) gegen Axialverschiebung gesichert drehbar gelagert ist und über ein eine Drehbewegung in eine Axialverschiebung bewirkendes Element auf den oberen Bremsflächenring (6) einwirkt.

2. Kugelfadenbremse nach Anspruch 1, **dadurch gekennzeichnet dass** die Bremskraft-Einstellfeder (14) auf einer innerhalb des Kolbens (9) axial verschiebbar gelagerten Federstützhülse (13) gelagert ist, die von der Rückstellfeder (12) in Richtung des unteren Bremsflächenringes beaufschlagt wird.

3. Kugelfadenbremse nach Anspruch 2, **dadurch gekennzeichnet, dass** die Federstützhülse (13) an ihrem oberen Ende einen nach außen gerichteten Stützflansch (13.3) für das obere Ende der Rückstellfeder (12) aufweist, deren unteres Ende von einem nach innen gerichteten Stützflansch (3.1) am unteren Ende des unteren Gehäuseabschnittes (3) abgestützt wird.

4. Kugelfadenbremse nach Anspruch 2, **dadurch gekennzeichnet, dass** der Kolben (9) mit einem an den Kolbenboden (9.1) und die Öffnung des unteren Bremsflächenringes (10) anschließenden inneren Rohrstutzen (9.2) versehen ist, auf dem die Federstützhülse (13) in axialer Richtung geführt ist.

5. Kugelfadenbremse nach Anspruch 2 oder 3, **gekennzeichnet durch** eine im unteren Gehäuseabschnitt (3) angeordnete, die Rückstellfeder (12) abstützende Federführungshülse (11), in der die Federstützhülse (13) geführt ist, wobei an dem unteren Ende der Federstützhülse (13) Arme (13.1) mit nach außen gerichteten Rastnasen (13.2) angeordnet sind, zum Zusammenwirken mit einem am oberen Ende der Federstützhülse (13) ausgebildeten nach innen gerichteten Stützflansch (13.3).

6. Kugelfadenbremse nach einem der Ansprüche 2 bis 4, **dadurch gekennzeichnet, dass** das Element eine im oberen Gehäuseabschnitt (2) axial verschiebbare, gegen Rotation gesicherte Hülse (5) ist, die an der Außenseite eine wendelförmige Kulissenführung (5.1) aufweist, in die nach innen gerichtete Nasen (4.3) eingreifen, die Teile des Fadeneinlaufrohrs (4) sind.

7. Kugelfadenbremse nach Anspruch 6, **gekennzeichnet durch** seitlich an dem Fadeneinlaufrohr (4) angeordnete, zinkenähnliche Arme (4.2), an denen die Nasen (4.3) angebracht sind.

8. Kugelfadenbremse nach einem der Ansprüche 6 oder 7, **dadurch gekennzeichnet, dass** an dem unteren Ende der Hülse (5) der obere Bremsflächenring (6) angeordnet ist.

9. Kugelfadenbremse nach einem der Ansprüche 1 bis 8, **dadurch gekennzeichnet, dass** zwischen den beiden Bremsflächenringen (6 und 10) eine Halteeinrichtung für die Bremskugel (7) angeordnet ist.

10. Kugelfadenbremse nach Anspruch 9, **dadurch gekennzeichnet, dass** die Halteeinrichtung für die Bremskugel (7) an dem unteren Ende einer den oberen Bremsflächenring (6) tragenden Hülse (5) angeordnet ist.

11. Kugelfadenbremse nach Anspruch 9 oder 10, **dadurch gekennzeichnet, dass** die Halteeinrichtung mindestens zwei sich gegenüberliegende, nach innen gebogene Halteelemente (8) aufweist, deren freie Enden unterhalb des Durchmessers der Bremskugel (7) liegen.

12. Kugelfadenbremse nach einem der Ansprüche 1 bis 11, **gekennzeichnet durch** eine am Fadeneinlaufrohr (4) angeordnete, nach außen gerichtete Rastnase (4.4), die in einen an der Innenwand des oberen Gehäuseabschnitts (2) angeordneten Rastenring (2.4) mit radial nach innen vorspringenden Rasten eingreift.

13. Kugelfadenbremse nach Anspruch 12, **gekennzeichnet durch** ein im oberen Gehäuseabschnitt (2) angebrachtes Fenster (2.4) zum Durchblick auf eine an dem Fadeneinlaufrohr (4) in Umfangsrichtung angebrachte Ziffern-Skala, die in Abhängigkeit von der Eingriffstellung der Rastnase (4.4) in den Rastenring (2.3) die jeweilige Drehstellung des Fadeneinlaufrohres (4) und damit die von der Höhenstellung des oberen Bremsflächenringes (6) abhängige, eingestellte Bremskraft anzeigt.

## Claims

1. Ball thread brake for a two-for-one twisting spindle, containing
- a tubular brake housing (1), consisting of an upper housing portion (2) and a lower housing portion (3) detachably connected to the upper housing portion;
- a thread inlet tube (4), which is rotatably coaxially mounted in the upper housing portion (2);
- an upper brake surface ring (6), which is associated with the thread inlet tube (4) and the height of which is set by rotation of the thread inlet tube (4);
- a brake ball (7), which interacts with said brake surface ring (6);
- an axially displaceable piston (9), which is guided, in a sealed manner, in the lower housing portion (3) and which
- bears, on the outer side of its upwardly facing crown (9.1), a lower brake surface ring (10) and which
- can be adjusted downwards in the axial direction by means of suction counter to the force of a restoring spring (12),
- a brake-force setting device, which acts on the brake unit consisting of the two brake surface rings and of the brake ball,
**characterised in that**,
- the brake-force setting device is formed by a brake-force setting spring (14) and/or by the restoring spring (12) which acts from below on the lower brake surface ring (10), and
- the thread inlet tube (4) is rotatably mounted in such a way that axial movement is prevented, and acts on the upper brake surface ring (6) via an element changing a rotary movement into an axial displacement.

2. Ball thread brake according to claim 1, **characterised in that** the brake-force setting spring (14) is mounted on a spring support sleeve (13), which is axially displaceably mounted within the piston (9) and which is acted upon by the restoring spring (12) towards the lower brake surface ring.

3. Ball thread brake according to claim 2, **characterised in that** the spring support sleeve (13) has, at the upper end thereof, an outwardly directed support flange (13.3) for the upper end of the restoring spring (12), the lower end of which is supported by an inwardly directed support flange (3.1) at the lower end of the lower housing portion (3).

4. Ball thread brake according to claim 2, **characterised in that** the piston (9) is provided with an inner tube stub (9.2), which adjoins the piston crown (9.1) and the opening of the lower brake surface ring (10) and on which the spring support sleeve (13) is guided in the axial direction.

5. Ball thread brake according to claim 2 or 3, **characterised by** a spring guide sleeve (11), which is arranged in the lower housing portion (3) and supports the restoring spring (12) and in which the spring support sleeve (13) is guided, arms (13.1) being arranged on the lower end of the spring support sleeve (13) and having outwardly directed catching protrusions (13.2) for interacting with an inwardly directed support flange (13.3) formed on the upper end of the spring support sleeve (13).

6. Ball thread brake according to one of claims 2 to 4, **characterised in that** the element is a sleeve (5), which can be displaced axially in the upper housing portion (2) and is secured against rotation and has, on the outer side, a helical slotted guide (5.1), in which inwardly directed protrusions (4.3) engage, which are part of the thread inlet tube (4).

7. Ball thread brake according to claim 6, **characterised by** prong-like arms (4.2), which are arranged laterally on the thread inlet tube (4) and on which the protrusions (4.3) are mounted.

8. Ball thread brake according to one of claims 6 or 7, **characterised in that** the upper brake surface ring (6) is arranged at the lower end of the sleeve (5).

9. Ball thread brake according to one of claims 1 to 8, **characterised in that** a retaining device for the brake ball (7) is arranged between the two brake surface rings (6 and 10).

10. Ball thread brake according to claim 9, **characterised in that** the retaining device for the brake ball (7) is arranged at the lower end of a sleeve (5) bearing the upper brake surface ring (6).

11. Ball thread brake according to claim 9 or 10, **characterised in that** the retaining device has at least two opposing, inwardly curving retaining elements (8), the free ends of which lie below the diameter of the brake ball (7).

12. Ball thread brake according to one of claims 1 to 11, **characterised by** an outwardly directed catching protrusion (4.4), which is arranged on the thread inlet tube (4) and engages in a catch ring (2.4), which is arranged on the inner wall of the upper housing portion (2) and which has radially inwardly protruding catches.

13. Ball thread brake according to claim 12, **characterised by** a window (2.4) mounted in the upper housing portion (2), through which window a number scale mounted on the thread inlet tube (4) in the circumferential direction can be viewed, which number scale indicates, in accordance with the position of engagement of the catching protrusion (4.4) in the catch ring (2.3), the particular rotational position of the thread inlet tube (4) and thus the set brake force, which is dependent on the height setting of the upper brake surface ring (6).

## Revendications

1. Frein de fil à bille pour une broche de retordage à double fil, contenant
- un boîtier de frein tubulaire (1), composé d'une section de boîtier supérieure (2) et d'une section de boîtier inférieure (3) qui y est reliée de manière amovible ;
- un tube d'entrée de fil (4) coaxial à roulement rotatif placé dans la section de boîtier supérieure (2) ;
- une bague de surface de frein supérieure (6) affectée au tube d'entrée de fil (4) dont le réglage en hauteur s'effectue en tournant le tube d'entrée de fil (4) ;
- une bille de frein (7) interagissant avec cette bague de surface de frein (6) ;
- un piston à décalage axial (9) guidé de manière étanche dans la section de boîtier inférieure (3) portant
- une bague de surface de frein inférieure (10) à l'extérieur de son fond (9.1) orienté vers le haut et
- réglable vers le bas dans le sens axial par force d'aspiration agissant contre la force d'un ressort de rappel (12),
- un dispositif de réglage de la force de freinage agissant sur l'unité de frein composée des deux bagues de surface de frein et de la bille de frein,
**caractérisé en ce**
- **que** le dispositif de réglage de la force de freinage est formé par un ressort de réglage de la force de freinage (14) et/ou le ressort de rappel (12) qui agit par le bas sur la bague de surface de frein (10) inférieure et
- **que** le tube d'entrée de fil (4) est placé sur roulement de rotation sécurisé contre le décalage axial et agit sur un élément en modifiant le mouvement de rotation en un mouvement axial sur la bague de surface de frein supérieure (6).

2. Frein de fil à bille suivant la revendication 1, **caractérisé en ce que** le ressort de réglage de la force de freinage (14) est placé sur roulement sur un manchon de support de ressort (13) à décalage axial dans le piston (9), actionné par le ressort de rappel (12) dans la direction de la bague de surface de frein inférieure.

3. Frein de fil à bille suivant la revendication 2, **caractérisé en ce que** le manchon de support de ressort (13) présente, à son extrémité supérieure, une bride de support (13.3) orientée vers l'extérieur pour l'extrémité supérieure du ressort de rappel (12), dont l'extrémité inférieure est soutenue par une bride de support (3.1) orientée vers l'intérieur à l'extrémité inférieure de la section de boîtier inférieure (3).

4. Frein de fil à bille suivant la revendication 2, **caractérisé en ce que** le piston (9) est équipé d'une tubulure intérieure (9.2) raccordée sur le fond du piston (9.1) et l'ouverture de la bague de surface de frein inférieure (10) sur laquelle le manchon de support de ressort (13) est guidé dans le sens axial.

5. Frein de fil à bille suivant la revendication 2 ou 3, **caractérisé par** un manchon de guidage du ressort (11) dans lequel est guidé le manchon de support de ressort (13), soutenant le ressort de rappel (12) et disposé dans la section de boîtier inférieure (3), des bras (13.1) étant disposés sur l'extrémité inférieure du manchon de support de ressort (13) avec les griffes de blocage (13.2) orientées vers l'extérieur pour agir avec une bride de support (13.3) orientée vers l'intérieur et formée sur l'extrémité supérieure du manchon de support de ressort (13).

6. Frein de fil à bille suivant une des revendications 2 à 4, **caractérisé en ce que** l'élément est un manchon (5) sécurisé contre la rotation, à décalage axial, dans la section de boîtier supérieure (2) et présente, à l'extérieur, un guidage coulissant en forme de spirale (5.1) dans lequel rentrent des ergots (4.3) orientés vers l'intérieur qui sont des parties du tube d'entrée de fil (4).

7. Frein de fil à bille suivant la revendication 6, **caractérisé par** des bras ressemblant à des fourches (4.2) placés sur le côté du tube d'entrée de fil (4), sur lesquels les ergots (4.3) sont placés.

8. Frein de fil à bille suivant une des revendications 6 ou 7, **caractérisé en ce que** la bague de surface de frein supérieure (6) est agencée sur l'extrémité inférieure du manchon (5).

9. Frein de fil à bille suivant une des revendications 1 à 8, **caractérisé en ce qu'**un dispositif de fixation pour la bille de frein (7) est agencé entre les bagues de surface de frein (6 et 10).

10. Frein de fil à bille suivant la revendication 9, **caractérisé en ce que** le dispositif de fixation pour les billes à frein (7) est agencé sur l'extrémité inférieure d'un manchon (5) portant la bague de surface de frein supérieure (6).

11. Frein de fil à bille suivant une des revendications 9 ou 10, **caractérisé en ce que** le dispositif de fixation présente au moins deux éléments de fixation (8) courbés vers l'intérieur et se faisant face dont les extrémités libres se trouvent sous le diamètre de la bille de frein (7).

12. Frein de fil à bille suivant une des revendications 1 à 11, **caractérisé par** un ergot d'encliquetage (4.4) orienté vers l'extérieur placé sur le tube d'entrée de fil (4) et rentrant dans une bague d'encliquetage (2.4) placée sur la paroi intérieure de la section de boîtier supérieure (2), à l'aide d'ergots dépassant radialement vers l'intérieur.

13. Frein de fil à bille suivant la revendication 12, **caractérisé par** une fenêtre (2.4) placée dans la section de boîtier supérieure (2), pour visualiser une échelle à chiffres placée sur le tube d'entrée de fil (4) dans le sens du pourtour et affichant, selon la position d'encliquetage de l'ergot d'encliquetage (4.4) dans la bague d'encliquetage (2.3), la position de rotation correspondante du tube d'entrée de fil (4) et ainsi une force de freinage réglée dépendant de la position en hauteur de la bague de surface de frein supérieure (6).
